# EUROPÄISCHE PATENTSCHRIFT

(11) **EP 0 112 543 B1**
(45) Veröffentlichungstag und Bekanntmachung des Hinweises auf die Patenterteilung: **12.07.1989**
(21) Anmeldenummer: 83112727.9
(22) Anmeldetag: 17.12.1983
(51) Int. Cl.: B41F 31/00, B41F 31/08

(54) **Farbauftragswerk, insbesondere für Flexo- und Tiefdruckmaschinen mit geschwindigkeitsvariablem Reibzylinder**
Inking device, in particular for flexographic and intaglio printing machines with a transfer roller which can be driven at a variable speed
Dispositif d'encrage, en particulier pour machines d'impression fléxographique et d'impression en creux comportant un rouleau distributeur à vitesse variable

(30) Priorität: 24.12.1982 DE 3248032; 05.02.1983 DE 3303884
(43) Veröffentlichungstag der Anmeldung: 04.07.1984
(73) Patentinhaber: Beck, Erich, D-6520 Worms 27 (DE)
(72) Erfinder: Beck, Erich, D-6520 Worms 27 (DE)
(74) Vertreter: Lorenz, Eduard

(56) Entgegenhaltungen:
- DE-A- 2 526 466
- DE-B- 1 140 206
- DE-C- 872 783
- FR-A- 2 139 999
- FR-A- 2 177 144
- FR-A- 2 354 200
- GB-A- 2 074 240
- US-A- 2 168 229
- US-A- 3 025 863

## Beschreibung

Die Erfindung betrifft eine Vorrichtung zum Auftragen von Druckfarbe auf eine Rasterwalze einer Flexodruckmaschine oder einen Formzylinder einer Tiefdruckmaschine gemäß dem Oberbegriff des Anspruchs 1.

Eine solche Vorrichtung ist aus US-A-2 168 229 bekannt. Diese Vorrichtung ist jedoch nur geeignet, einen gleichmäßigen Farbfluß einer relativ dünnflüssigen Farbe mit einem höheren Anteil an Lösungsmittel zu gewährleisten.

Es ist bekannt, die Farbviskosität durch Beigabe von Lösungsmitteln zu verändern.

Die Beimischung von Lösungsmitteln zur Druckfarbe erfolgt je nach Druckqualitätsansprüchen direkt in der Farbwanne oder in einem Farbbehälter der über eine Vor- und Rücklaufschlauchverbindung mit der Farbwanne verbunden ist, wobei eine im Farbbehälter befindliche Pumpe einen stetigen Farbumlauf zwischen Farbwanne und Farbbehälter aufrecht erhält.

Hohe Qualitäts- und Gleichmäßigkeitserfordernisse können mit solchen Farbumlaufeinrichtungen und einem zusätzlichen Viskositätregelgerät erfüllt werden.

Der bei diesen bekannten Geräten erforderliche Energieaufwand zum Ausdampfen der Lösungsmittel und die damit einhergehende Umweltbelastung sowie die aufwendige Waschung der Farbumlaufeinrichtung bei Farbwechsel erweisen sich als besondere Nachteile.

Aufgabe der Erfindung ist es, eine Vorrichtung nach dem Oberbegriff des Patentanspruchs 1 zu schaffen, die eine vom Hersteller angelieferte Druckfarbe unverdünnt verarbeiten und auf einer Rasterwalze oder einen Tiefdruckzylinder gleichmäßig auftragen kann, wobei die Farbviskosität unmittelbar vor der Farbauftragung auf die Rasterwalze oder den Tiefdruckzylinder eingestellt wird.

Diese Aufgabe wird bei einer Vorrichtung der gattungsgemäßen Art durch die Merkmale des kennzeichnenden Teils des Patentanspruchs 1 gelöst.

Hierzu ist es aus der DE-A-2 526 466 bekannt, die thixotrope Farbe mittels der Scherwirkung kleiner Düsenöffnungen zu verflüssigen.

Mit der erfindungsgemäßen Vorrichtung lassen sich auch Farben verarbeiten, die schon bei der Anlieferung mit weniger Lösungsmittel vermischt und damit höher viskos sind als dies allgemein üblich ist. Außerdem können die Räume im Farbauftragswerk so klein gehalten werden, daß bei einem Farbwechsel eine Durchspülung mit einer verhältnismäßig geringen Menge an Lösungsmittel zur völligen Reinigung führt.

Der besondere Vorteil der erfindungsgemäßen Anordnung besteht darin, daß die Reaktionszeit von der Anzeige einer Tonwertveränderung im Druckbild bis zur Veränderung der Farbviskosität auf die Größenordnung von Sekunden gesenkt wird. Eine Tonwertregelung unter Ausnutzung der Reibzylindergeschwindigkeit als Stellgröße wird dadurch ermöglicht. Weiterhin erlaubt ein solches System eine Verkleinerung der gesamten farbeführenden Räume auf einen um eine Zehnerpotenz niedrigeren Wert gegenüber bisherigen Farbumlaufsystemen und ermöglicht dadurch eine Reinigung durch Spülung ohne Demontage der Farbwanne.

Vorteilhafte Ausgestaltungen der Erfindung sind Gegenstand der Unteransprüche.

Ausführungsbeispiele der Erfindung werden nachstehend anhand der Zeichnung näher erläutert. In dieser zeigt
Figur 1 einen schematischen Querschnitt der Vorrichtung;
Figur 2 vergrößert den mit der Farbauftragswalze in Berührung stehenden Bereich der Vorrichtung;
Figur 3 einen Querschnitt durch eine speziell gefederte seitliche Abdichtung;
Figur 4 den durch die Rakel begrenzten Farbauftragsraum mit der Ausbildung einer speziellen Dichtungsfläche der seitlichen Abdichtung.

Eine Vorrichtung in der beschriebenen Ausführung Figur 1 besteht aus einer Farbauftragswalze 1 mit einem Gehäuse 2 und einer Farbkammer 5, in der sich ein wahlweise in beiden Umlaufrichtungen um seine Längsachse drehbarer Reibzylinder 3 befindet.

Der Antrieb des Reibzylinders ist mit variabler Drehzahl ausgeführt.

Die Druckfarbe wird aus einem nicht dargestellten Behälter vorzugsweise unter Luftabschluß durch eine Farbpumpe mit variabler Drehzahl über einen Einlaufkanal 4 in die Farbkammer 5 gepumpt. Eine Zentrifugalpumpe kann hier ebenso wie eine Zahnrad- oder eine Schlauchpumpe Verwendung finden. Der Einlaufkanal 4 kann als Schlitzdüse ausgeführt werden. Als weitere Lösung kann eine Reihe zylindrischer Bohrungen in der Farbkammer 5 mit entsprechend vielen Zuführleitungen als Farbeinspeisung dienen.

Der Reibzylinder 3 ist in der Farbkammer 5 mit einstellbarer Exzentrizität angeordnet, so daß auf der Ausgangsseite, vor dem Kanal 6 ein engerer Spalt entsteht als auf der Eingangsseite. Der Einstellbereich ist begrenzt durch eine zentrische Einstellung zur Kammer 2 bis zur Wandberührung im Bereich des Auslaufkanales 6.

Farbaustritts- oder Auftragsräume 6 und 7 werden auf eine für den notwendigen Abstand von Rakelmessern 8 und 9 erforderliche Größe beschränkt, um die Reaktionszeit von der Reibzylinderverstellung bis zur Heranführung an die farbannehmende Walze 1 so kurz wie möglich zu halten. ᵢ₋

Der Abschluß der Räume 6 und 7 erregt mit hier nicht dargestellten Dichtungselementen in bekannter Weise.

Die Rakelmesser 8 und 9 sind durch Klemmleisten 10 und 11 mit Spannschrauben 12 und 13 festgeklemmt.

Ein besonderes Ausführungsbeispiel einer gefederten Abdichtung zeigen Figur 3 und Figur 4.

Da mit zunehmendem Rakelverschleiß eine Positionsveränderung der Farbkammer 2 gegen über der Farbauftragswalze 1 stattfindet, wird vorgeschlagen, die seitliche Abdichtung so auszubilden, daß die Dichtleisten der Positionsänderung ohne Änderung des Anpreßdruckes folgen, wobei ein definierter Anpreßdruck eingestellt werden kann.

In die Schwalbenschwanznut 15 wird beiderseits ein Dichtleistenträgerteil 14 eingeschoben. Die Dichtleiste 17 wird durch die Federn 16 in Richtung Rasterwalze angedrückt.

Auf der Gleitfläche der Dichtleiste befinden sich flache, schräg angeordnete Rillen 18, die durch die Umlaufbewegung der Rasterwalze 1 eine Förderwirkung auf die nach außen drängende Farbe in Richtung Farbkammer 7 ausüben und damit eine verbesserte Dichtwirkung erzielen. Das Dichtungsplättchen 19 verhindert das seitliche Austreten von Farbe oder Reinigungsflüssigkeit durch das Dichtungsträgerteil 14.

Zur weiteren Vereinfachung beim Farbwechsel wird vorgeschlagen, sowohl die Farbe als auch die Reinigungsflüssigkeit so in eine durch Luft oder Gas beaufschlagte Druckkammer zu stellen, daß die jeweils benötigte Flüssigkeit durch Einschieben einer Röhre durch eine Dichtmuffe in den einen oder anderen Flüssigkeitsbehälter zur Farbkammer gepumpt wird. Der Pumpdruck kann in bekannter Weise durch ein Druckreduzierventil eingestellt werden.

## Patentansprüche

1. Vorrichtung zum Auftragen von Druckfarbe auf einer Rasterwalze einer Flexodruckmaschine oder einen Formzylinder einer Tiefdruckmaschine, bei der ein Gehäuse, in dem ein Farbumlauf stattfindet, gegenüber der die Farbe übernehmenden Walze abgeschlossen und in dem ein umlaufender Körper angeordnet ist,
dadurch gekennzeichnet,
daß der Körper als exzentrisch zum ihn zylindrisch umgebenden Gehäuse (2) gelagerter, motorisch angetriebener Reibzylinder (3) ausgebildet ist, dessen Drehrichtung und Drehzahl unabhängig voneinander sowie dessen Exzentrizität veränderbar sind.

2. Vorrichtung nach Anspruch 1, dadurch gekennzeichnet, daß die Exzentrizität des Reibzylinders (3) gegenüber dem Gehäuse (2) von einer konzentrischen Position bis zur Wandberührung einstellbar ist.

3. Vorrichtung nach Anspruch 1, gekennzeichnet durch die Anordnung von zwei Rakelmessern (8, 9) zur Begrenzung eines Farbraums (7) gegenüber der Rasterwalze (1).

4. Vorrichtung nach Anspruch 3, dadurch gekennzeichnet, daß eine seitliche Abdichtung der Farbkammer (7) mittels Dichtleisten (17) vorgesehen ist, die auf der Gleitfläche flache, schräg angeordnete Rillen (18) aufweisen, die durch die Umlaufbewegung der Rasterwalze (1) eine Transportwirkung in Richtung zum Farbraum (7) erzeugen, wobei der Anpreßdruck der Dichtleisten (17) durch Federn (16) gegeben ist.

## Claims

1. Apparatus for applying printing ink to a pattern roller of a flexographic printing machine or a form cylinder of an intaglio printing machine, wherein a housing in which ink circulates is closed off with respect to the roller for taking over the ink, a rotating body being arranged in the housing, characterized in that the body is in the from of a motor-driven friction cylinder (3) which is mounted eccentrically with respect to the housing (2) which cylindrically surrounds it, the direction and speed of rotation of the cylinder (3) being variable independently of each other, as well as the degree of eccentricity thereof.

2. Apparatus according to claim 1 characterized in that the degree of eccentricity of the cylinder (3) with respect to the housing (2) can be adjusted from a concentric position until the cylinder (3) is in contact with the wall.

3. Apparatus according to claim 1 characterized by the provision of two doctor blades (8, 9) for delimiting an ink chamber (7) with respect to the pattern roller (1).

4. Apparatus according to claim 3 characterized in that a lateral sealing effect in respect of the ink chamber (7) is provided by means of sealing strips (17) which have shallow, inclinedly arranged grooves (18) on their sliding surface, which grooves, by virtue of the rotational movement of the pattern roller (1), produce a transport effect in the direction towards the ink chamber (7), wherein the contact pressure of the sealing strips (17) is provided by springs (16).

## Revendications

1. Dispositif pour l'application d'encre d'imprimerie sur un cylindre tramé d'une machine d'impression flexographique ou un cylindre gravé d'une machine d'impression en creux comportant un boîtier dans lequel l'encre circule, qui est fermé par rapport au cylindre recevant l'encre et dans lequel un corps rotatif est disposé,
caractérisé en ce que
le corps est formé en tant que rouleau dis tributeur (3) logé de manière excentrique dans le boîtier (2) cylindrique qui l'entoure et qui est entraîné par un moteur dont le sens de rotation et le régime peuvent être variés indépendemment l'un de l'autre ainsi que de l'excentricité du corps.

2. Dispositif selon la revendication 1, caractérisé en ce que l'excentricité du rouleau distributeur (3) par rapport au boîtier (2) est réglable à partir d'une position concentrique jusqu'au contact avec la paroi.

3. Dispositif selon la revendication 1, caractérisé en ce que deux racloirs (8, 9) sont prévus pour délimiter un espace d'encre (7) par rapport au cylindre tramé (1).

4. Dispositif selon la revendication 3, caractérisé en ce que pour l'étanchéité latérale de la chambre d'encre (7) des listels (17) d'étanchéité sont prévus qui possèdent sur la surface de glissement des rainures (18) plates disposées obliquement qui par le mouvement de rotation du cylindre tramé (1) provoquent un effet de transport en direction de la chambre d'encre (7) la pression d'adhérence des listels d'étanchéité (17) étant assurée par des ressorts (16).
